# EUROPÄISCHE PATENTSCHRIFT

(11) **EP 0 295 202 B1**
(45) Veröffentlichungstag und Bekanntmachung des Hinweises auf die Patenterteilung: **07.01.1993**
(21) Anmeldenummer: 88810291.0
(22) Anmeldetag: 04.05.1988
(51) Int. Cl.: A62C 5/02

(54) **Dosiervorrichtung zum Beimischen von Additiven zu einem unter Druck stehenden Wasserstrom**
Apparatus for introducing precise quantities of additives into a pressurised waterstream
Appareil de dosage pour mélanger des additifs dans un conduit d'eau préssurisé

(30) Priorität: 10.06.1987 CH 2177/87
(43) Veröffentlichungstag der Anmeldung: 14.12.1988
(73) Patentinhaber: Tony Brändle AG, CH-9500 Wil (CH)
(72) Erfinder: Hermann, Peter, Dr., CH-2555 Brügg b/Biel (CH)
(74) Vertreter: Wenger, René

(56) Entgegenhaltungen:
- EP-A- 0 083 485
- EP-A- 0 098 055
- FR-A- 2 273 315
- FR-A- 2 586 307
- US-A- 3 047 003
- US-A- 4 007 755
- US-A- 4 324 294

## Beschreibung

Die Erfindung bezieht sich auf eine Dosiervorrichtung zum Beimischen von Additiven zu einem unter Druck stehenden Wasserstrom in einer Wasserleitung. Derartige Dosiervorrichtungen werden vor allem bei Brandbekämpfungssystemen eingesetzt, bei denen die Brandbekämpfung mit Löschwasser allein oft nicht genügt. In vielen Fällen ist es daher erforderlich, das Löschwasser beispielsweise mit einem Schaum oder mit einem anderen Additiv zu mischen.

Verschiedene Varianten zum Beimischen von Chemikalien zum Löschwasser sind beispielsweise bereits durch die US-A-4,324,294 bekannt geworden. Das Additiv kann dabei durch eine Pumpe oder durch an einem Venturirohr im Wasserstrom erzeugten Unterdruck gefördert werden. In allen Fällen sorgt ein Dosierventil dafür, dass die richtige Schaummenge der Wasser leitung zugeführt wird, wobei das Dosierventil entweder manuell oder durch ein reglergesteuertes Stellglied betätigbar ist.

Durch die US-A-3.047.003 ist eine gattungsmässig vergleichbare Vorrichtung bekannt geworden, bei der das Dosierventil für das Additiv von einem Druckdifferenz-Verstärker angesteuert wird, der auf Druckdifferenzen zwischen der Wasserleitung und der Additivleitung reagiert. Eine Förderpumpe für das Additiv ist nicht in das System intergriert.

Bei der Vorrichtung gemäss EP-A-98 055 erfolgt die Zumischung des Additivs zum Wasserstrom über eine Pumpe, die durch einen Hydraulikmotor antreibbar ist. Die Pumpe wird indirekt angesteuert über ein Servosteuerventil, das auf Druckdifferenzen zwischen dem Wasserdruck und dem Additivdruck reagiert. Dosierventile in den Additivleitungen sind zwar vor deren Eintritt in die Wasserleitung vorgesehen, sie sind aber nicht durch das System gesteuert.

Grundsätzlich sollte die Steuerung des Dosierventils für Additive über das System erfolgen. Auch eine Förderung des Additivs mittels einer Pumpe ist zweckmässig. Die bekannten Dosiervorrichtungen berücksichtigen jedoch die starken Druckschwankungen des Wasserstroms und die damit verbundenen Auswirkungen auf die Regelung zu wenig.

Es ist daher eine Aufgabe der Erfindung, eine Dosiervorrichtung der eingangs genannten Art zu schaffen, bei der das Regelventil auch bei unterschiedlichen Druckverhältnissen in der Wasserleitung jeweils die optimale Additivmenge beimischt. Der Regelkreis soll ausserdem stabil bleiben und rasch auf Regelabweichungen reagieren. Diese Aufgabe wird erfindungsgemäss mit einer Dosiervorrichtung gelöst, welche die Merkmale im Anspruch 1 aufweist.

Das Druckdifferenzventil sorgt dafür, dass der Druckabfall am Regelventil auch bei sich änderndem Druck in der Additivleitung oder in der Wasserleitung weitgehend konstant bleibt. Die gleichbleibende Druckdifferenz wirkt sich dabei positiv auf die Regelcharakteristik aus, so dass keine nennenswerten Schwankungen beim gewünschten Mischverhältnis auftreten. Ersichtlicherweise muss die Förderpumpe eine grössere Förderleistung erbringen, wenn das Regelventil vollständig geöffnet ist, so dass die maximale Additivmenge gefördert werden muss. Bei nur gering geöffnetem Regelventil ist es jedoch nicht erforderlich, dass die Förderpumpe bzw. die Antriebsvorrichtung mit der maximalen Leistung betrieben wird. Es genügt eine der tatsächlich erforderlichen Fördermenge entsprechende Leistung, womit Energie gespart und die Lärmentwicklung reduziert werden kann. Ein weiterer Vorteil der Anpassung der Förderleistung besteht darin, dass sich das Additiv nicht unnötig erwärmt. Die zuviel geförderte Menge muss nämlich wieder zurückgeführt werden, womit eine Erwärmung verbunden ist.

Besonders vorteilhafte Resultate können erzielt werden, wenn die Additivmenge mit einer Additivmessvorrichtung vor dem Druckdifferenzventil messbar ist und wenn die Gemischmenge mit einer Gemischmessvorrichtung nach dem Eintritt der Additivleitung in die Wasserleitung messbar ist. Auf diese Weise bildet der Regler aus der zum Regelventil geführten Additivmenge und aus der gesamten Gemischmenge das entsprechende Regelsignal, um das gewünschte Mischverhältnis aufrecht zu erhalten. Dabei werden auch allfällige Schwankungen bei der der Dosiervorrichtung zugeführten Löschwassermenge berücksichtigt.

Die von der erforderlichen Förderleistung abhängige Steuerung lässt sich besonders einfach realisieren, wenn die Antriebsvorrichtung ein der Förderpumpe zugeordneter Benzinmotor mit einem Drehzahlregler ist und wenn der Drehzahlregler mit einem Seilzug oder mit einem Gestänge mit dem Regelventil derart verbunden ist, dass mit zunehmender Ventilöffnung die Drehzahl steigt. Die Drehzahl des Benzinmotors lässt sich auf bekannte Weise über die Drosselklappe am Vergaser regeln. Die stellungsabhängige Wegveränderung am Regelventil lässt sich durch einen Seilzug oder durch ein Gestänge optimal auf den Drehzahlregler am Benzinmotor übertragen. Bei nur minimal geöffnetem Regelventil macht der Benzinmotor daher nur minimale Drehzahl, wodurch der Benzinverbrauch erheblich gesenkt werden kann.

Einsparungen lassen sich aber auch auf optimale Weise erreichen, wenn die Antriebsvorrichtung ein Nebenabtrieb eines systemfremden Hauptantriebs ist und wenn die Drehzahl des Nebenabtriebes mit einem Getriebe stufenweise oder stufenlos steuerbar ist, das vom Regelventil gesteuert wird. Ist die Dosiervorrichtung beispielsweise auf einem Löschfahrzeug mit einer Antriebsvorrichtung für Hydrauliksysteme usw. angeordnet, so benötigt die Förderpumpe nicht unbedingt eine eigene Antriebseinheit. Es genügt dabei ohne weiteres, die Förderpumpe an einen Nebenabtrieb anzuschliessen. Die Förderpumpe kann dabei über ein Getriebe an den Nebenabtrieb gekuppelt werden, welches je nach der Stellung des Regelventils die Drehzahl verändert.

Die bereits oben erwähnte Rückführung von zuviel gefördertem Additiv kann weiter dadurch optimiert werden, dass zwischen der Förderpumpe und der Additivmessvorrichtung eine Rückführleitung an die Additivleitung angeschlossen ist, welche zur Additivquelle zurückführt und wenn in der Rückführleitung ein Ueberdruckventil angeordnet ist, das beim Ueberschreiten eines vorbestimmbaren Druckes in der Additivleitung öffnet und derart Additiv aus der Additivleitung zur Additivquelle zurückführt. Die Rückführung von überschüssigem Additiv zur Additivquelle ist auch in der eingangs genannten US-A-4,324,294 dargestellt. Die Rückführung wird dort jedoch nicht auf diese einfache Weise gelöst. Teilweise erfolgt die Regelung der Additivmenge sogar durch ein Regelventil, welches in der Rückführleitung angeordnet ist. Durch Vergrösserung oder Verkleinerung der zurückgeführten Additivmenge wird versucht, ein konstantes Mischungsverhältnis aufrecht zu erhalten. Dies ist jedoch unwirtschaftlich, da die Förderpumpe immer mit voller Leistung betrieben werden muss.

Eine besonders vielseitige Anwendung der Dosiervorrichtung ergibt sich, wenn die Additivquelle ein Additivtank ist und wenn vor der Förderpumpe ein Wegeventil in der Additivleitung angeordnet ist, das vom Additivtank auf wenigstens eine zu sätzliche Additivleitung umschaltbar ist, die zu einer externen Additivquelle führt. Auf diese Weise ist es möglich, ohne Abschaltung des Systems kurzfristig auf ein anderes Additiv umzuschalten, das entweder ebenfalls in einem Tank mitgeführt wird oder das beispielsweise aus einem Kanister oder Fass abgesaugt wird. Je nach Anzahl der Anschlüsse des Wegeventils könnten sogar wahlweise verschiedene Additive wechselweise beigemischt werden.

Weitere Vorteile der Erfindung ergeben sich aus der nachfolgenden Beschreibung und aus den Zeichnungen. Verschiedene Ausführungsbeispiele der Erfindung sind in den Zeichnungen dargestellt und werden im folgenden genauer beschrieben. Es zeigen:
- Figur 1: Die schematische Darstellung einer erfindungsgemässen Dosiervorrichtung mit einer durch einen Benzinmotor angetriebenen Förderpumpe, und
- Figur 2: ein abgewandeltes Ausführungsbeispiel, bei dem die Förderpumpe durch einen Nebenabtrieb angetrieben wird.

Wie in Figur 1 dargestellt hat die Wasserleitung 1 zwei Wasseranschlüsse 34, an welche z.B. ein Hydrant oder der Ausgang einer Wasserpumpe angeschlossen werden kann. Eine Additivleitung 2 führt zur Wasserleitung 1, wo das Additiv über eine Mischvorrichtung 28 in den Wasserstrom beigemischt wird. Die Mischvorrichtung kann z.B. eine Ringleitung sein, die sich um die Innenwand der Wasserleitung 1 erstreckt und das Additivkreisförmig in den Wasserstrom einspeist. Das Gemisch steht im gewünschten Mischungsverhältnis an den beiden Gemischanschlüssen 35 zur Verfügung.

Um das gewünschte Mischungsverhältnis möglichst konstant zu halten, ist in der Additivleitung 2 ein Regelventil 3 angeordnet. Dieses Regelventil ist mit einem Stellglied 4 verbunden, welches von einem Regler 8 Steuerimpulse erhält. An einer Bedienungsplatte 9 ist dabei das gewünschte Mischungsverhältnis einstellbar. Für die Ermittlung des tatsächlichen Mischungsverhältnisses bzw. für die Nachregelung bei Abweichungen vom Sollzustand ist in die Additivleitung eine Additivmessvorrichtung 6 eingebaut. Diese misst die dem Regelventil 3 zugeführte Additivmenge. Die gesamte Gemischmenge wird über eine Gemischmessvorrichtung 7 in der Wasserleitung 1 ermittelt. Die Signale von den beiden Messvorrichtungen 6 und 7 werden je einem Messwertumformer 10 und 11 zugeführt, welche der Durchflussmenge proportionale Signale an den Regler 8 abgeben. Aufbau und Funktion dieses Reglers sind im wesentlichen bereits in der EP-A-230 860 beschrieben.

Um den Druckabfall am Regelventil möglichst konstant zu halten, ist vor dem Regelventil 3 ein Druckdifferenzventil 5 in die Additivleitung 2 geschaltet. Eine Steuerleitung 23 ermittelt dabei den Druck nach dem Regelventil 3, der je nach Wasserdruck in der Wasserleitung schwanken kann. Dieser Steuerdruck erlaubt dem Druckdifferenzventil die Konstanthaltung eines vorher einstellbaren Druckabfalls von beispiels weise 1 bar. Der Wasserdruck an den Wasseranschlüssen 34 ist einstellbar von beispielsweise 0 bis 12 bar. Dieser Druck wird an einer Manometerleitung 12 ermittelt und kann an der Bedienungsplatte abgelesen werden.

Das Additiv wird aus einem Additivtank 16 entnommen und mit einer Förderpumpe 17 gefördert. Die Förderpumpe 17, beispielsweise eine Membrankolbenpumpe, ist an einem Benzinmotor 18 angeschlossen. Der Benzinmotor mit einer Leistung von beispielsweise 11 PS wird aus einem Bezintank 22 mit Brennstoff versorgt. Für den Start des Benzinmotors dient eine Startvorrichtung 21, die von der Bedienungsplatte 9 aus betätigt werden kann. Der Benzinmotor 18 ist mit einem Drehzahlregler 19 versehen, der die Drehzahl von beispielsweise 2000 bis 4200 U/Min. regulieren kann. Der Drehzahlregler ist über einen Seilzug 20 mit dem Regelventil 3 bzw. mit dessen Spindel verbunden. Eine Verschiebung der Ventilspindel hat somit eine Betätigung des Drehzahlreglers zur Folge. Dabei wird bei ganz offenem Regelventil 3 die maximale Drehzahl des Benzinmotors 18 erreicht. Anstelle des Seilzuges wäre auch ein Gestänge denkbar. Selbstverständlich könnte der Drehzahlregler 19 auch auf anderem Wege, beispielsweise durch elektrische oder optische Signale Steuerbefehle vom Regelventil 3 bzw. von dessen Stellglied 4 erhalten.

Unmittelbar nach der Förderpumpe 17 ist eine Rückführleitung 24 an die Additivleitung 2 angeschlossen. Diese Rückführleitung ist mit einem Ueberdruckventil 25 versehen, welches so eingestellt werden kann, dass es bei einem gewünschten Ueberdruck anspricht. Der in der Additivleitung 2 vorhandene Druck kann am Manometer 29 abgelesen werden. Wird in der Additivleitung ein bestimmter Druck von beispielsweise 15 bar überschritten, so öffnet das Ueberdruckventil 25 und führt nicht benötigtes Additiv zurück in den Additivtank 16. Das Ueberdruckventil 25 kann mit einem Handgriff überbrückt werden, so dass zum Anfahren die gesamte durch die Förderpumpe 17 geförderte Additivmenge wieder zurück zum Additivtank 16 strömt. Sobald die Förderpumpe 17 normal arbeitet und der gewünschte Betriebsdruck erreicht ist, wird das Ueberdruckventil 25 auf Betrieb geschaltet, so dass es nur noch beim gewünschten Ueberdruck anspricht.

Vor der Förderpumpe 17 ist ein Wegeventil 26 in die Additivleitung 2 eingeschaltet, welches vom Fördertank 16 auf wenigstens eine zusätzliche Additivleitung 27 schaltbar ist. So kann ohne Betriebsunterbruch durch Betätigung des Wegeventils 26 beispielsweise ein alternatives Additiv aus einem Fass 36 abgepumpt werden.

Ersichtlicherweise werden Pumpenleistung, Rohrdurchmesser, Ventil- und Reglercharakteristik jeweils dem Einzelfall angepasst. Das Mischungsverhältnis, das an der Bedienungsplatte 9 programmiert werden kann, beträgt beispielsweise null bis zehn Prozent Additiv von der gesamten mit der Gemischmessvorrichtung 7 ermittelten Durchflussmenge. Die Gemischmenge kann beispielsweise 180 bis 2000 l/Min. betragen. Um ein durch die Charakteristik der Förderpumpe 17 bedingtes zu starkes Pulsieren der Additivmenge zu vermeiden, kann die Förderpumpe 17 mit einem Pulsationsdämpfer 37 versehen sein, der die Druck stösse in der Additivleitung 2 ausgleicht. Das Druckdifferenzventil 5 wird in der Regel vom Hersteller fest eingestellt und muss später nicht mehr verstellt werden. Bei sinkender Förderleistung in der Additivleitung 2 kann die Druckdifferenz ansteigen von beispielsweise 1 bar bei 100 l/Min. auf 2,5 bar bei weniger als 10 l/Min. Bei den normalerweise üblichen Fördermengen in der Additivleitung 2 bleibt die Druckdifferenz jedoch weitgehend konstant.

Beim Ausführungsbeispiel gemäss Figur 2 ist die Anordnung mit Ausnahme des Antriebs für die Förderpumpe 17 gleich wie beim Ausführungsbeispiel gemäss Figur 1. Anstelle eines separaten Benzinmotors wird die Förderpumpe 17 jedoch von einem Nebenabtrieb 31 eines systemfremden Hauptantriebes 32 angetrieben. Dieser Hauptantrieb kann beispielsweise der Motor eines Löschfahrzeuges sein, der auch Hydraulikeinheiten, Pumpen usw. antreibt. Um die Förderleistung der Förderpumpe 17 ebenfalls in Abhängigkeit von der Position des Regelventils 3 steuern zu können, ist die Förderpumpe 17 über eine Getriebestufe 30 an den Nebenabtrieb 31 gekuppelt. Diese Getriebestufe 30 kann auf geeignete Weise die Drehzahl des Nebenabtriebes 31 derart verändern, dass nur bei voll geöffnetem Regelventil 3 die maximale Drehzahl erreicht wird. Diese Lösung wird vor allem dann realisiert werden, wenn die Dosiervorrichtung in ein Löschfahrzeug integriert wird und nicht als separates Aggregat ausgebildet ist.

## Patentansprüche

1. Dosiervorrichtung zum Beimischen von Additiven zu einem unter Druck stehenden Wasserstrom in einer Wasserleitung (1), insbesondere an einem Brandbekämpfungssystem, mit einer zu einer Additivquelle führenden Additivleitung (2), die über ein Regelventil (3) zur Wasserleitung (1) führt, welches über ein reglergesteuertes Stellglied (4) in Abhängigkeit vom gewünschten Mischverhältnis Additiv zu Wasser steuerbar ist, und an dem der Druckabfall an einem in der Additivleitung (2) angeordneten Druckdifferenzventil (5) einstellbar ist, wobei in der Additivleitung (2) eine mit einer Antriebsvorrichtung (18) verbundene Förderpumpe (17) angeordnet ist und die Antriebsvorrichtung (18) in Wirkverbindung mit dem Stellglied (4) steht, so dass die Antriebsvorrichtung in Abhängigkeit von der Position des Stellglieds bzw. des Regelventils (3) steuerbar ist.

2. Dosiervorrichtung nach Anspruch 1, dadurch gekennzeichnet, dass die Additivmenge mit einer Additivmessvorrichtung (6) vor dem Druckdifferenzventil (5) messbar ist und die Gemischmenge mit einer Gemischmessvorrichtung (7) nach dem Eintritt der Additivleitung (2) in die Wasserleitung (1) messbar ist.

3. Dosiervorrichtung nach Anspruch 1 oder 2, dadurch gekennzeichnet, dass die Antriebsvorrichtung (18) ein der Förderpumpe (17) zugeordneter Benzinmotor mit einem Drehzahlregler (19) ist und dass der Drehzahlregler mit einem Seilzug (20) oder mit einem Gestänge mit dem Stellglied bzw. mit dem Regelventil (3) derart verbunden ist, dass mit zunehmender Ventilöffnung die Drehzahl steigt.

4. Dosiervorrichtung nach Anspruch 1 oder 2, dadurch gekennzeichnet, dass die Antriebsvorrichtung ein Nebenabtrieb (31) eines systemfremden Hauptantriebs (32) ist und dass die Drehzahl des Nebenabtriebes mit einem Getriebe (30) stufenweise oder stufenlos steuerbar ist, das vom Stellglied bzw. Regelventil (3) gesteuert wird.

5. Dosiervorrichtung nach Anspruch 2, dadurch gekennzeichnet, dass zwischen der Förderpumpe (17) und der Additivmessvorrichtung (6) eine Rückführleitung (24) an die Additivleitung (2) angeschlossen ist, welche zur Additivquelle (16) zurückführt und dass in der Rückführleitung (24) ein Ueberdruckventil (25) angeordnet ist, das beim Ueberschreiten eines vorbestimmbaren Drukkes (19) in der Additivleitung öffnet und derart Additiv aus der Additivleitung (2) zur Additivquelle (16) zurückführt.

6. Dosiervorrichtung nach einem der Ansprüche 1 bis 5, dadurch gekennzeichnet, dass die Additivquelle ein Additivtank (16) ist und dass vor der Förderpumpe (17) ein Wegeventil (26) in der Additivleitung (2) angeordnet ist, das vom Additivtank (16) auf wenigstens eine zusätzliche Additivleitung (27) umschaltbar ist, die zu einer externen Additivquelle führt.

7. Dosiervorrichtung nach einem der Ansprüche 1 bis 6, dadurch gekennzeichnet, dass das Additiv über eine in der Wasserleitung (1) angeordnete Mischvorrichtung (28) in den Wasserstrom einspeisbar ist.

## Claims

1. Dosing device for mixing of additives into a pressurised water flow in a water pipe (1), in particular on a fire fighting system, with an additive pipe (2) leading to an additive source and leading to the water pipe (1) via a control valve (3) which is able to be controlled via a regulator controlled servo component (4) depending on the desired proportion of additive to water, and on which the pressure drop is able to be adjusted on a pressure differential valve (5) arranged in the additive pipe (2), a supply pump, which is connected with a drive device (18), being arranged in the additive pipe (2) and the drive device (18) being coordinated with the servo component (4) so that the drive device is able to be controlled depending on the position of the servo component, respectively the control valve (3).

2. Dosing device according to claim 1, characterized in that the additive volume is able to be measured with an additive measuring device (6) upstream of the pressure differential valve (5) and the mixture volume is able to measured with a mixture measuring device (7) downstream of the additive pipe (2) inlet into the water pipe (1).

3. Dosing device according to claim 1 or 2, characterized in that the drive device (18) is a petrol engine which is allocated to the supply pump (17) and which has a rotational speed control (19) and that the rotational speed control is connected to the servo component, respectively the control valve (3) by means of a Bowden cable (20) or a rod in such a way that the rotational speed increases with increasing valve opening.

4. Dosing device according to claim 1 or 2, characterized in that the drive device is a power take-off (31) from a system remote main drive (32) and that the rotational speed of the power take-off is able to be controlled in steps or progressively with a transmission (30) which is controlled from the servo component, respectively the control valve (3).

5. Dosing device according to claim 2, characterized in that a return pipe (24), which leads back to the additive source (16), is connected to the additive pipe (2) between the supply pump (17) and the additive measuring device (6), and that a pressure control valve (25), which opens when a predetermined pressure (13) in the additive pipe (2) is exceeded, is arranged in the return pipe (24), and in this way directs additive from the additive pipe (2) back to the additive source (16).

6. Dosing device according to one of the claims 1 to 5, characterized in that the additive source is an additive tank (16) and that a directional valve (26), which is able to be switched over from the additive tank (16) to at least one additional additive pipe (27) leading to an external source, is arranged in the additive pipe (2) upstream of the supply pump (17).

7. Dosing device according to claims 1 to 6, characterized in that the additive is able to be fed into the water flow via a mixing device (28) arranged in the water pipe (1).

## Revendications

1. Dispositif doseur pour ajouter des additifs à un courant d'eau sous pression dans une conduite d'eau (1), notamment dans un système de lutte contre les incendies, comportant une conduite d'additif (2) menant à une source d'additif et menant à la conduite d'eau (1) par l'intermédiaire d'une soupape de régulation (3) qui est apte à être commandée, en fonction du rapport de mélange additif-eau souhaité, par l'intermédiaire d'un organe de réglage (4) commandé par régulateur, et au niveau de laquelle peut être réglée la chute de pression se produisant au niveau d'une soupape de pression différentielle (5) disposée dans la conduite d'additif (2), étant précisé qu'une pompe d'alimentation (17) reliée à un dispositif moteur (18) est disposée dans la conduite d'additif (2) et que le dispositif moteur (18) est en relation fonctionnelle avec l'organe de réglage (4), de sorte qu'il peut être commandé en fonction de la position dudit organe de réglage ou de la soupape de régulation (3).

2. Dispositif doseur selon la revendication 1, caractérisé en ce que la quantité d'additif peut être mesurée à l'aide d'un dispositif de mesure d'additif (6) placé en amont de la soupape de pression différentielle (5), tandis que la quantité de mélange peut être mesurée à l'aide d'un dispositif de mesure de mélange (7) placé en aval de l'entrée de la conduite d'additif (2) dans la conduite d'eau (1).

3. Dispositif doseur selon la revendication 1 ou 2, caractérisé en ce que le dispositif moteur (18) consiste en un moteur à essence associé à la pompe d'alimentation (17) et comportant un régulateur de vitesse (19), et en ce que le régulateur de vitesse est relié par un câble de transmission (20) ou par une tringlerie à l'organe de réglage ou à la soupape de régulation (3) de telle sorte que la vitesse augmente proportionnellement à l'ouverture de la soupape.

4. Dispositif doseur selon la revendication 1 ou 2, caractérisé en ce que le dispositif moteur consiste en un mécanisme de sortie secondaire (31) d'un entraînement principal (32) étranger au système, et en ce que la vitesse du mécanisme de sortie secondaire peut être commandée par paliers ou progressivement à l'aide d'une transmission (30) qui est commandée par l'organe de réglage ou la soupape de régulation (3).

5. Dispositif doseur selon la revendication 2, caractérisé en ce qu'il est prévu, raccordée à la conduite d'additif (2), entre la pompe d'alimentation (17) et le dispositif de mesure d'additif (6), une conduite de retour (24) qui revient à la source d'additif (16), et en ce qu'il est prévu, dans la conduite de retour (24), une soupape de surpression (25) qui s'ouvre lorsqu'une pression (19) apte à être prédéfinie est dépassée, dans la conduite d'additif, et ramène ainsi de l'additif de la conduite d'additif (2) vers la source d'additif (16).

6. Dispositif doseur selon l'une des revendications 1 à 5, caractérisé en ce que la source d'additif consiste en un réservoir d'additif (16), et en ce qu'il est prévu, disposé dans la conduite d'additif (2), en amont de la pompe d'alimentation (17), un distributeur (26) qui peut être commuté, à partir de la réserve d'additif (16), sur au moins une conduite d'additif supplémentaire (27) qui mène à une source d'additif externe.

7. Dispositif doseur selon l'une des revendications 1 à 6, caractérisé en ce que l'additif peut être amené dans le courant d'eau par l'intermédiaire d'un dispositif mélangeur (28) disposé dans la conduite d'eau (1).
